# EUROPÄISCHE PATENTANMELDUNG

(11) **EP 1 882 882 A2**
(43) Veröffentlichungstag der Anmeldung: **30.01.2008**
(21) Anmeldenummer: 07005099.2
(22) Anmeldetag: 13.03.2007
(51) Int. Cl.: F23K 5/00, F23N 1/00

(54) **Volumenstromregler**

(30) Priorität: 28.07.2006 DE 102006034917
(71) Anmelder: Karl Dungs GmbH & Co.KG, 73660 Urbach (DE)
(72) Erfinder: Moses, Johann, 73614 Schorndorf (DE)
(74) Vertreter: Rüger, Barthelt & Abel Patentanwälte

(57) **Zusammenfassung**

Der erfindungsgemäße Volumenstromregler (1) besteht aus einem Fluidantrieb (12) zur Betätigung eines Druckregelventils (10) und einer nachgeschalteten Stelldrossel (11), an der der anstehende Druckabfall abgegriffen und unmittelbar durch unverzweigte Druckabgriffkanäle (20, 21) zu dem Fluidstellantrieb (12) geleitet wird. Dieser weist eine Membran auf, deren eine Seite von dem Druck vor der Stelldrossel (11) und deren andere Seite von dem Druck hinter der Stelldrossel (11) beaufschlagt ist. Ihre Auslenkung wird somit von der Druckdifferenz an der Stelldrossel (11) bestimmt, sind somit konstant gehalten wird. Dadurch kann ein nachgeschalteter Gasverbraucher unabhängig von sonstigen Einflüssen mit konstantem Gasvolumenstrom betrieben werden.

## Beschreibung

Die Erfindung betrifft einen Volumenstromregler, insbesondere für Heizungsbrenner.

Brenner von Heizungsanlagen müssen mit definierten Gasströmen oder auch Gas/Luft-Gemischen definierter Zusammensetzung versorgt werden. Dazu dient bspw. gemäß der DE 103 40 045 A1 ein Verhältnisregler, der an einer zu dem Brenner bzw. seiner Gasdüse führenden Leitung verschiedene Drücke abgreift und diese zur Ansteuerung eines Fluidstellantriebs für ein Ventil nutzt. Der Fluidstellantrieb weist dazu eine Membran auf, die in einem Antriebsgehäuse zwei Kammern abteilt. Eine der Kammern steht mit dem Umgebungsdruck in Verbindung. Damit bildet der Verhältnisdruckregler einen Gasstrom in Abhängigkeit vom Umgebungsluftdruck.

Insbesondere bei Brennern mit geringen Druckverlusten und bei klein dimensionierten Armaturen wird der Gasdurchsatz bei Volllast zunehmend unabhängig von dem an dem Druckregler ausgangsseitig eingestellten Gasdruck. Als Folge bleibt der eingestellte Gasdurchfluss gelegentlich nicht konstant oder neigt zu Schwingungserscheinungen. Größer dimensionierte Armaturen sind teuer. Höhere Druckabfälle an dem Brenner erfordern einen höheren Gaseingangsdruck, der wiederum die kleinen Armaturen überfordert.

Davon ausgehend ist es Aufgabe der Erfindung, einen verbesserten Volumenstromregler anzugeben. Insbesondere soll dieser verbesserte Regeleigenschaften aufweisen.

Diese Aufgabe wird mit dem erfindungsgemäßen Volumenstromregler gelöst, der sich insbesondere für Heizungsbrenner, aber auch für andere Anwendungen eignet. Der erfindungsgemäße Volumenstromregler weist ein gesteuertes Ventil auf, das mit einem Fluidantrieb bspw. in Form eines Membranantriebs versehen ist. Stromabwärts zu dem gesteuerten Ventil ist eine Stelldrossel angeordnet, an der ein Differenzdruckabgriff versehen ist. Dieser umfasst einen ersten Druckabgriff stromaufwärts zu der Stelldrossel und einen zweiten Druckabgriff stromabwärts zu dieser. Über den Differenzdruckabgriff wird ein Differenzdrucksignal zu dem Fluidantrieb geleitet, der entsprechend dem Differenzdrucksignal eine Stellbewegung ausführt. Die Regelung erfolgt dabei in dem Sinne, dass das gesteuerte Ventil Differenzdruckänderungen gegensteuert. Wird der Differenzdruck zu groß, wird das Ventil tendenziell geschlossen, während es tendenziell geöffnet wird, wenn der Differenzdruck an der Stelldrossel zu gering wird.

Durch diese Maßnahme wird der geregelte Volumenstrom von dem Gegendruck des Brenners vollkommen unabhängig. Die Festlegung der Größe des Gasvolumenstroms erfolgt durch eine Gasdruckregelung anhand des Differenzdrucks an der Stelldrossel. Der Regler hält dabei die Druckdifferenz an der Stelldrossel konstant. Dadurch ist der Gasvolumenstrom im Idealfall nur noch von der Einstellposition der Stelldrossel abhängig. Die Gasmenge ist dann von dem feien Drosselquerschnitt linear abhängig. Sie lässt sich an der Stelldrossel robust und hervorragend reproduzierbar einstellen. Schwankungen des Gaseingangsdrucks und Brennraumrückwirkungen haben praktisch keinen Einfluss auf den Gasvolumenstrom. Durch das konstant niedrige Druckgefälle an der Stelldrossel können auf einfache Weise Messstellen aufgefunden werden, die über den ganzen Arbeitsbereich passende Druckwerte liefern.

Der erfindungsgemäße Volumenstromregler eignet sich auch zur Korrektur des Gas/Luft-Verhältnisses, wobei im günstigsten Fall die Stelldrossel in Abhängigkeit von der Gasart oder anhand eines λ-Signals eingestellt wird.

Die Stelldrossel kann durch einen verstellbar angeordneten Schieber eine Drosselklappe eine Jalousie auswechselbarer Blenden oder ähnliche Drosselanordnungen gebildet sein. Sie kann außerdem mit dem gesteuerten Ventil in einem gemeinsamen Gehäuse vereinigt sein, so dass der volumenstromregler durch eine einzeln handhabbare und verkaufsfähige Baugruppe gebildet wird.

Der Differenzdruckabgriff umfasst vorzugsweise einen ersten Abgriffkanal stromaufwärts und einen zweiten Abgriffkanal stromabwärts zu der Drosselstelle der Stelldrossel. Diese Abgriffskanäle können durch gesonderte Leitungen, Gehäusebohrungen, Rohre Schläuche oder sonstige nach außen fluiddichte Mittel gebildet sein. Sie sind vorzugsweise unverzweigt und verbinden den Differenzdruckabgriff unmittelbar mit dem Fluidantrieb.

Der Fluidantrieb ist vorzugsweise ein Membranstellantrieb mit einer Membran, die in einem Antriebsgehäuse zwei Arbeitskammern voneinander trennt. Keine der beiden Arbeitskammern hat eine Verbindung zur Atmosphäre. Vielmehr ist eine der beiden Arbeitskammer mit dem stromaufwärtigen Abgriffkanal verbunden, während die andere Arbeitskammer mit dem stromabwärtigen Abgriffkanal verbunden ist. Damit wird das Ventil ausschließlich anhand der Druckdifferenz an der Stelldrossel betätigt. Als Mittel zur Vorgabe eines Druckwerts dient bspw. Ein Federmittel, dass eine Kraft erzeugt, die der Stellkraft des Fluidantriebs entgegengerichtet ist. Dieses Federmittel kann innerhalb des Fluidstellantriebs oder anderweitig, bspw. in oder an dem Ventil, angeordnet sein. Es kann bedarfsweise verstellbar oder einstellbar ausgebildet oder angeordnet sein. Beispielsweise kann es sich mit einem Ende an der Membran des Stellantriebs und mit seinem anderen Ende an einem über eine Schraube verstellbaren Widerlager abstützen. In der bevorzugten Ausführungsform ist das Widerlager jedoch fest, d.h. unverstellbar ausgebildet.

Die Stelldrossel ist vorzugsweise verstellbar ausgebildet, wobei zur Verstellung im einfachsten Fall eine manuelle Verstellmöglichkeit vorgesehen sein kann. Diese kann bspw. dazu dienen, eine Anpassung an unterschiedliche Gasqualitäten vorzunehmen oder einen angeschlossenen Brenner anderweitig einzustellen.

Alternativ kann ein Stellantrieb, wie bspw. ein elektrischer Antrieb vorgesehen sein, mit dem die Stelldrossel, bspw. zum Einregulieren von λ-Werten wie gewünscht verstellt wird.

Weitere Einzelheiten vorteilhafter Ausführungsformen Erfindung ergeben sich aus der Zeichnung, der Beschreibung oder Ansprüchen.

In der Zeichnung sind Ausführungsbeispiele der Erfindung veranschaulicht. Es zeigen:
- Fig. 1: den erfindungsgemäßen Volumenstromregler in einer Gasarmaturenanordnung zur Versorgung eines Brenners ihn schematisierter Darstellung und
- Fig. 2: eine Gasarmaturenanordnung mit einem Volumenstromregler in einer abgewandelten Ausführungsform in schematisierter Darstellung.

In Figur 1 ist ein Gasbrenner 1 mit zugehöriger Gasversorgung 2 veranschaulicht, zu der ein Gaszuführungskanal 3, z.B. in Form einer Leitung gehört. In diesem ist eine Gasarmatur 4 angeordnet, die in einem oder in mehreren einzelnen Gehäusen mehrere Ventile bzw. Ventil- oder Drosseleinrichtungen umfasst. Zu der Gasarmatur gehören bspw. ein oder zwei Gassicherheitsventile 5, 6, nebst Stellantrieb 7, 8, der bspw. als Zugmagnet ausgebildet sein kann. Außerdem gehört zu der Gasarmatur 4 ein Volumenstromregler 9, der dazu dient, dem Brenner 1 einen definierten Gasstrom zu liefern und zwar unabhängig von dem Gegendruck des Brenners 1. Der Volumenstromregler 9 enthält ein gesteuertes Ventil 10 und eine Stelldrossel 11, die seriell hintereinander angeordnet sind. Diese Stelldrossel 11 ist stromabwärts zu dem Ventil 10, d.h. zwischen diesem und dem Brenner 1 angeordnet. Während das Ventil 10 mit einem Fluidstellantrieb 12 versehen ist, dient zur Einstellung des freien Durchflussquerschnitts der Stelldrossel 11 bspw. eine Handstelleinrichtung 13, z.B. in Form einer Stellschraube. Mit dieser kann die Position eines Schiebers oder eine Drosselklappe verstellt werden. Andere verstellbare Drosseleinrichtungen sind zum Ersatz der Stelldrossel 11 geeignet.

Der Fluidantrieb 12 dient zum Antrieb des Ventilverschlussglieds des Ventils 10, bspw. in Form eines Stellkegels, der gegen eine Öffnung verstellt wird. Die Verstellung erfolgt über eine Stellstange 14, die mit einer Membran 15 verbunden ist. Die Membran 15 teilt in einem Gehäuse 16 zwei Arbeitskammern 17, 18 ab, die nach außen hin abgedichtet sind. Die Arbeitskammern 17, 18 sind an einem Differenzdruckabgriff 19 angeschlossen, mit dem der an der Stelldrossel 11 anstehende Druckabfall erfasst wird. Zu dem Differenzdruckabgriff 19 gehören ein erster Abgriffkanal 120 und ein zweiter Abgriffkanal 21. Der Abgriffkanal 20 leitet den zwischen dem Ventil 10 und der Stelldrossel 11 anstehenden Druck in die Arbeitskammer 17. Der Abgriffkanal 21 leitet den zwischen der Stelldrossel 11 und dem Brenner 1 anstehenden Druck zu der Arbeitskammer 18. Beide Abgriffkanäle 20, 21 können in unmittelbarer Nähe zu der Stelldrossel 11 angeordnet sein. Die Druckbeaufschlagung der Arbeitskammer 17 führt tendenziell zum Schließen des Ventils 10. Die Druckbeaufschlagung der Arbeitskammer 18 führt tendenziell zum Öffnen des Ventils 10.

Dem Ventil 10 ist ein Federmittel 22 zugeordnet, das einen Sollwert für den Differenzdruck an der Stelldrossel 11 vorgibt. Den Federmittel 22 ist eine Einstelleinrichtung 23 bspw. in Form einer Stellschraube zugeordnet. Die Druckreglung wird bewirkt, weil die zwischen den Arbeitskammern 17, 18 herrschende Druckdifferenz und die daraus an der Membran 15 erzeugte Kraft mit der Kraft des Federmittels 22 in Übereinstimmung bleibt. Die Federkennlinie des Federmittels 20 ist vorzugsweise flach, so dass geringe Druckänderungen eine große Stellbewegung hervorrufen.

Der insoweit beschriebene Volumenstromregler 9 arbeitet wie folgt:

In Betrieb steht an dem Eingang der Gasarmatur Gas mit einem gegebenen möglicherweise schwankenden Druck an. Öffnen die Gassicherheitsventile 5, 6 strömt Gas durch das Ventil 10 und die Stelldrossel 11 zu dem Brenner 1. Dabei entsteht an der Stelldrossel 11 ein Druckabfall, der über den Differenzdruckabgriff 19 zu dem Fluidantrieb 12 geleitet wird. Dies bewirkt, dass das Ventil 10 nun einem solchen Druck am Eingang der Stelldrossel 11 einreguliert, dass der Druckabfall über der Stelldrossel 11 einen konstanten gewünschten Wert annimmt. Dies gilt unabhängig von dem Gegendruck den der Brenner 1 verursacht sowie auch unabhängig von dem Gasdruck der an dem Eingang der Gasarmatur 4 anliegt. Ebenso gilt dies unabhängig von dem umgebenden Atmosphärendruck.

Somit ist an der Stelldrossel 11 der gewünschte Gasvolumenstrom präzise vorgegeben und einstellbar.

Eine abgewandelte Ausführungsform des Volumenstromreglers geht aus Figur 2 hervor. Die vorstehende Beschreibung gilt entsprechend. Jedoch ist anstelle der Handstelleinrichtung 13 eine Motorstelleinrichtung 24 vorgesehen, mit der die Stelldrossel 11 betätigt werden kann. Die Betätigung erfolgt bspw. mittels einer Steuereinrichtung 25, die über eine λ-Sonde 26 z.B. die Zusammensetzung des von dem Brenner 1 gelieferten Abgases erfassen kann. Bedarfsweise kann der Stellantrieb 24 auch anhand anderer Werte gesteuert oder geregelt betrieben werden.

Der erfindungsgemäße Volumenstromregler 1 besteht aus einem Fluidantrieb 12 zur Betätigung eines Druckregelventils 10 und einer nachgeschalteten Stelldrossel 11, an der der anstehende Druckabfall abgegriffen und unmittelbar durch unverzweigte Druckabgriffkanäle 20, 21 zu dem Fluidstellantrieb 12 geleitet wird. Dieser weist eine Membran au, deren eine Seite von dem Druck vor der Stelldrossel 11 und deren andere Seite von dem Druck hinter der Stelldrossel 11 beaufschlagt ist. Ihre Auslenkung wird somit von der Druckdifferenz an der Stelldrossel 11 bestimmt, sind somit konstant gehalten wird. Dadurch kann ein nachgeschalteter Gasverbraucher unabhängig von sonstigen Einflüssen mit konstantem Gasvolumenstrom betrieben werden.

### Bezugszeichenliste:

- 1: Brenner
- 2: Gasversorgung
- 3: Gaszuführungskanal
- 4: Gasarmatur
- 5: Gassicherheitsventil
- 6: Gassicherheitsventil
- 7: Stellantrieb
- 8: Stellantrieb
- 9: Volumenstromregler
- 10: Ventil
- 11: Stelldrossel
- 12: Fluidantrieb
- 13: Handstelleinrichtung
- 14: Stellstange
- 15: Membrane
- 16: Gehäuse
- 17: Arbeitskammer
- 18: Arbeitskammer
- 19: Differenzdruckabgriff
- 20: Abgriffkanal
- 21: Abgriffkanal
- 22: Federmittel
- 23: Einstelleinrichtung
- 24: Stellantrieb

## Patentansprüche

1. Volumenstromregler (9), insbesondere für Heizungsbrenner,
mit einem gesteuerten Ventil (10), das mit einem Fluidantrieb (12) versehen ist,
mit einer Stelldrossel (11), die dem gesteuerten Ventil (10) nachgeordnet und mit einem Differenzdruckabgriff (19) versehen ist, der zur Steuerung des Fluidantriebs (12) dient.

2. Volumenstromregler nach Anspruch 1, **dadurch gekennzeichnet, dass** die Stelldrossel (11) einen verstellbar angeordneten Schieber aufweist.

3. Volumenstromregler nach Anspruch 1, **dadurch gekennzeichnet, dass** der Differenzdruckabgriff (19) einen ersten Abgriffkanal (20) stromaufwärts und einen zweiten Abgriffkanal (21) stromabwärts einer Drosselstelle der Stelldrossel (11) umfasst.

4. Volumenstromregler nach Anspruch 1, **dadurch gekennzeichnet, dass** der Fluidantrieb (12) ein Membranestellantrieb mit einer Membrane (15) ist, die in einem Gehäuse (16) zwei Arbeitskammern (17, 18) voneinander trennt.

5. Volumenstromregler nach Anspruch 3 und 4, **dadurch gekennzeichnet, dass** der erste Abgriffkanal (20) nur mit einer der Arbeitskammern (17) und der zweite Abgriffkanal (21) nur mit der anderen der Arbeitskammern (18) verbunden ist.

6. Volumenstromregler nach Anspruch 5, **dadurch gekennzeichnet, dass** der erste Abgriffkanal (20) mit derjenigen Arbeitskammer (17) verbunden ist, deren Druckbeaufschlagung das Ventil in Öffnungsrichtung bewegt.

7. Volumenstromregler nach Anspruch 5, **dadurch gekennzeichnet, dass** der zweite Abgriffkanal (21) mit derjenigen Arbeitskammer (18) verbunden ist, deren Druckbeaufschlagung das Ventil in Schließrichtung bewegt.

8. Volumenstromregler nach Anspruch 5, **dadurch gekennzeichnet, dass** die beiden Abgriffkanäle (20, 21) unmittelbar mit den Arbeitskammern (17, 18) des Fluidantriebs (12) verbunden sind.

9. Volumenstromregler nach Anspruch 1, **dadurch gekennzeichnet, dass** die Stelldrossel (11) verstellbar ausgebildet ist.

10. Volumenstromregler nach Anspruch 1, **dadurch gekennzeichnet, dass** das Ventil (10) in Schließstellung einen Mindestgasfluss gestattet.

11. Volumenstromregler nach Anspruch 1, **dadurch gekennzeichnet, dass** das Ventil (10) in Ruhestellung offen ist.

12. Volumenstromregler nach Anspruch 1, **dadurch gekennzeichnet, dass** der Fluidantrieb (12) gegen die Umgebung abgeschlossen ist.

13. Volumenstromregler nach Anspruch 1, **dadurch gekennzeichnet, dass** der Fluidantrieb (12) ein Federmittel (22) aufweist, um einen Druckdifferenz-Sollwert vorzugeben.

14. Volumenstromregler nach Anspruch 13, **dadurch gekennzeichnet, dass** das Federmittel (22) einstellbar angeordnet oder ausgebildet ist.

15. Volumenstromregler nach Anspruch 1, **dadurch gekennzeichnet, dass** die Stelldrossel (11) manuell betätigbar ist.

16. Volumenstromregler nach Anspruch 1, **dadurch gekennzeichnet, dass** die Stelldrossel (11) mit einer Antriebseinrichtung verbunden ist.
